# EUROPÄISCHE PATENTSCHRIFT

(11) **EP 0 252 168 B1**
(45) Veröffentlichungstag und Bekanntmachung des Hinweises auf die Patenterteilung: **30.01.1991**
(21) Anmeldenummer: 86109199.9
(22) Anmeldetag: 05.07.1986
(51) Int. Cl.: A63B 51/00

(54) **Distanzstückchen als Saitenschoner für Tennis-, Squash- und Badminton-Schläger sowie Gerät zum Einbringen dieser Teile**
Spacers for reducing the wear of tennis, squash and badminton racket strings, and device for inserting them
Eléments intercalaires pour diminuer l'usure des cordes de raquettes de tennis, de squash ou de badminton et dispositif pour les mettre en place

(43) Veröffentlichungstag der Anmeldung: 13.01.1988
(73) Patentinhaber: Anderka, Gerold, D-2081 Ellerbek (DE); Jozat, Walter, D-2357 Bad Bramstedt (DE)
(72) Erfinder: Anderka, Gerold, D-2081 Ellerbek (DE); Jozat, Walter, D-2357 Bad Bramstedt (DE)
(74) Vertreter: Schmidt-Evers, Jürgen, Dipl.-Ing.

(56) Entgegenhaltungen:
- FR-A- 2 310 779
- US-A- 3 164 250

## Beschreibung

Die Erfindung betrifft Distanzstückchen als Saitenschoner für Tennis-, Squash- und Badminton-Schläger sowie ein Gerät zum Einbringen dieser Teile zwischen zwei sich kreuzende Saiten einer Bespannung gemäs oberbegriff von Anspruch 1, wobei die quaderförmigen Distanzstückchen senkrecht zueinander verlaufende dem Durchmesser der Saiten angepaßte Nuten haben. Der als Vorratsmagazin für die Distanzstückchen ausgebildete Behälter ist mit einer gabelförmigen Spreizeinrichtung für Saiten ausgestattet.

Derartige Distanzstückchen und entsprechende Geräte sind beispielsweise aus der DE-C- 25 21 855 bekannt. In dieser Patentschrift ist ein Gerät zum Einbringen von Zwischengliedern zwischen zwei sich kreuzende Saiten einer Tennisschläger-Bespannung beschrieben, wobei die Zwischenglieder als Führungskreuzstücke mit senkrecht zueinander verlaufenden die Saiten teilweise umfassenden Paaren von Schenkeln ausgebildet sind mit einem ein Vorratsmagazin für die Zwischenglieder aufnehmenden einen Handgriff aufweisenden Gerätekörper und an dessen vorderem Ende angeordneten gabelförmigen Zinken zum Aufspreizen der sich kreuzenden Saiten. Dieses Gerät soll sich dadurch auszeichnen, daß das Vorratsmagazin über eine Lageordnungseinrichtung für die Zwischenglieder und einen Führungskanal mit einer Stelle zwischen den Zinken in Verbindung steht und daß anschließend an die Zinken ein Gliedgeber schwenkbar am Gerätekörper angelenkt ist, durch welchen der an die Zinken angrenzende letzte Abschnitt des Führungskanals verläuft und welcher von einem den letzten Abschnitt kreuzenden Schlitz durchsetzt wird, in den eine starr mit dem Gerätekörper verbundene Sperrzunge so eingreift, daß sie je nach Schwenkstellung des Gliedgebers den letzten Abschnitt des Führungskanals sperrt oder freigibt.

Nachteilig an diesem Gerät ist, daß die Führungskreuzstücke besonders ausgerichtet werden müssen bevor sie in den Zuführungskanal hineingleiten können. Es dürfte keine Seltenheit sein, daß einzelne Kreuzstücke sich so verklemmen, daß ein einfaches Hineinrutschen in den Zuführkanal unmöglich wird. Außerdem ist die konstruktive Gestaltung des Gerätes sehr aufwendig und somit auch sehr teuer.

Eine weitere die in der DE-C- 25 21 855 beschriebene Lösung verbessernde Gestaltung ist aus der DE-A- 33 29 150 bekannt.

Bei dem in dieser Offenlegungsschrift beschriebenen Gerät werden aus einem Vorratsbehälter vorzugsweise kreisringförmige Scheiben mittels eines in einem Zuführkanal gelagerten Schiebers, dessen Betätigungsteil sich durch den Deckel erstreckt zwischen zwei durch zinkenartige Vorsprünge des Gerätes auseinandergedrückte Saiten geschoben. Hierbei ist stets darauf zu achten, daß sich nur eine Scheibe im Zuführkanal befindet, da es sonst zu einer Blockade, d.h. zu einem Verkeilen der Scheiben kommen kann. Um einen sicheren Transport der Scheiben durchführen zu können, ist es erforderlich, den Schieber nach jedem Lösen der Hebelwirkung ganz zurückzuschieben, damit eine neue Scheibe nachrutschen kann. Um das normale Schlagfeld eines Tennisschlägers mit Distanzstückchen zu versehen müssen ca. 120 Scheiben zwischen die Saiten geschoben werden. Diese Manipulation ist relativ aufwendig und das Gerät sowie seine Montage umständlich.

Der Erfindung liegt somit die Aufgabe zugrunde, Distanzstückchen als Saitenschoner sowie ein Gerät der eingangs beschriebenen Art zu schaffen, durch welches die in dem Vorratsbereich des Gerätes befindlichen Distanzstückchen beim Auseinanderdrücken der sich kreuzenden Saiten in einfachster Weise in die richtige Lage zwischen die sich kreuzenden Saiten eingebracht werden, ohne daß ein Festhalten oder Zurechtrücken von Hand erforderlich ist.

Diese Aufgabe wird erfindungsgemäß durch die im kennzeichen des Anspruchs 1 beschriebenen Merkmale gelöst. Eine vorteilhafte Gestaltung des Erfindungsgegenstandes ergibt sich aus den Ansprüchen 2 - 8.

Bei Tennisturnieren ist immer wieder zu beobachten, daß die Spieler in den Pausen während des Seitenwechsels die Saiten ihrer Schläger richten und die während des Spiels verlorengegangenen Distanzstückchen versuchen, mit Hilfe eines Spezialwerkzeuges zu ersetzen. Wie mühsam dieses Vorhaben ist, läßt sich daraus ersehen, daß es dem Spieler nicht gelingt, in einer Pause mehr als 2 oder 3 Distanzstückchen einzusetzen. Bedingt durch die hohe Spannung, unter der die Saiten aufeinander liegen, ist es unumgänglich ein Hilfsgerät einzusetzen.

Hierfür bietet sich die erfinderische Lösung besonders an, da bei diesem handhabungsfreundlichen Gerät mit einem Handgriff die Saiten voneinander getrennt, das Distanzstückchen dazwischen geschoben und die Spreizung der Saiten wieder aufgelöst werden kann. Außerdem ist es vorteilhaft, daß dieses Gerät auch als Verpackung für die Distanzstückchenstränge eingesetzt werden kann.

Anhand der ein Ausführungsbeispiel zeigenden Figuren wird die Erfindung näher erläutert. Es zeigt:
Figur 1 eine Ansicht des Gerätes in perspektivischer Darstellung
Figur 2 einen Schnitt entsprechend der Linie II-II
Figur 3 den Einsatz des Gerätes auf einer Besaitung in perspektivischer Darstellung
Figur 4 Distanzstückchen in Strangform in perspektivischer Darstellung
Figur 5 eine Teilansicht von der Rückseite des Gerätes.

Wie insbesondere aus der Fig. 4 zu ersehen ist, bestehen die Distanzstückchen (5, 6, 7, 8) aus einem strangförmigen Teil (1), welches mit einer in Längsrichtung des Stranges verlaufenden Nut (2) versehen ist, die vorzugsweise einen halbkreisförmigen Querschnitt aufweist. Auf der gegenüberliegenden Seite des Stranges sind rechtwinklig zur Nut (2) Ausstanzungen (4, 4ʹ, 4ʺ, 4‴) vorgesehen, die ebenfalls einen halbkreisförmigen Querschnitt haben, wobei der Radius ungefähr gleich dem Radius der Saite ist. Damit die einzelnen Distanzstückchen (5, 6, 7, 8) leicht voneinander getrennt werden können, sind zwischen den halbkreisförmigen Ausstanzungen Einschnitte (3, 3ʹ, 3ʺ, 3‴) vorgesehen, die so tief in das Strangmaterial einschneiden, daß eine dünne Bruchkante (9) stehen bleibt. Die Form dieser Einschnitte ist vorzugsweise keilförmig, wobei selbstverständlich auch eine Rechteckform möglich ist.

Die übrigen Figuren beziehen sich auf das Gerät zum Einbringen von Distanzstückchen. So ist aus der perspektivischen Darstellung in Fig. 1 die Formgestaltung zu ersehen. Der Grundkörper (18) nimmt die Zuführungsnut (16) auf, die an den zinkenartigen Vorsprüngen (11, 12) endet. In diese Zuführungsnut (16) ist der Hauptstrang (1) eingelegt, der bedingt durch die buckelförmige Erhöhung (19) in der Zuführungsnut (16) durch den im Deckel (13) befindlichen Durchbruch (20) hindurchragt. Dieser Deckel (13) ist mit dem Grundkörper (18) durch Schrauben, Schweißen, Kleben oder ähnliches verbunden. Vorzugsweise besteht er aus transparentem Kunststoff, um dem Benutzer anzuzeigen, wieviele Distanzstückchen noch vorhanden sind.

Da für einen Tennisschläger ca. 100 - 120 Distanzstückchen benötigt werden, muß, damit das Gerät nicht zu unhandlich wird, der Gesamtstrang in beispielsweise 4 oder 5 Einzelstränge zerlegt werden. Diese Ersatzstrang-Nuten sind in Figur 1 mit den Positions-Nummern (14, 15) bezeichnet. In dieser Figur ist außerdem der Verlauf des Schnittes zu erkennen, der in Fig. 2 dargestellt ist.

Aus Fig. 2 ist deutlich zu ersehen, wie der Distanzstückchen-Strang verläuft. Die zinkenartigen Vorsprünge (11, 12) sind mit einer Anschlagkante (10) versehen, gegen die das Distanzstückchen (5) nach dem Spreizen der beiden sich kreuzenden Saiten geschoben wird. Der Abstand zwischen Anschlagkante (10) und der Mitte des Distanzstückchens ist so gewählt, daß beim Lösen der Spreizung die obenliegende Saite in die Nut (4) und die untenliegende Saite in die Nut (2) gedrückt werden.

Das Gerät stützt sich - wie aus Fig. 3 zu ersehen - auf der Saite (24) ab. Damit die Saite nicht durch eine scharfe Kante beschädigt wird, wurde die Abstützkante mit einem Radius (21) versehen. Auf diesem Radius rollt das Gerät nach dem Unterstecken unter eine kreuzende Saite (25) und dem anschließenden Herunterdrücken ab. Selbstverständlich kann dieser Radius auch noch mit einer Hohlkehle versehen sein, um die Zentrierwirkung zu verbessern.
Aus Fig. 3 ist außerdem die Handhabung des Gerätes zu erkennen. Es wurden die zinkenartigen Vorsprünge (11, 12) unter die Saite (25) geschoben, so daß diese Saite sich gegen die Anschlagkante (23) legt. Drückt man jetzt das Gerät im hinteren Bereich herunter, so stützt es sich mit dem Radius (21) auf der untenliegenden Saite (24) ab, und die Saiten (24, 25) werden voneinander abgehoben.

Nach dem Spreizen der Saiten wird mit dem Daumen der durch den Deckeldurchbruch (20) hindurchragende Strang (1) soweit vorgeschoben, bis das Distanzstückchen (5) gegen die Anschlagkante (10) stößt. Nach dem Anheben des Gerätes reißt dann das Distanzstückchen (5) an der Sollbruchstelle (9) ab und wird zwischen die Saiten (24, 25) geklemmt. Einzelne Distanzstückchen können nicht aus dem Gerät herausfallen oder beim Einsetzen zwischen zwei Saiten verlorengehen, da die Sollbruchstelle erst beim Lösen der Spannung reißt. Der den Hauptstrang und die Vorratsstränge abdeckende Deckel (13) kann aufgeschraubt, geklebt, geschweißt oder auf andere Weise befestigt sein.

In Fig. 5 ist die Rückansicht des Gerätes abgebildet. Diese Abbildung zeigt das Unterteil (18) mit den Vorrats-Nuten (14, 15) und die Zuführungs-Nut (16) mit dem Führungssteg (17). Dieser Führungssteg (17) bewirkt, daß der Ersatzstrang nicht verkehrt herum eingeschoben werden kann. Er hat den gleichen Radius wie eine Tennissaite bzw. wie die Längs-Nut in dem Distanzstückchenstrang.

Selbstverständlich ist es auch denkbar, daß die Längs-Nut (2) und die Quer-Nuten (4, 4ʹ, 4ʺ, 4‴) eine polygonale Form haben. Eine solche Form kann die Durchmesser-Unterschiede bei verschiedenen Saiten ausgleichen.

Im rückwärtigen Bereich des Gerätes können im Deckel ein oder mehrere Durchbrüche vorgesehen sein, die den Zugriff zu den Vorratssträngen aus der Nut (14, 15) erleichtern.
1 - Distanzstückchenstrang
2 - Längs-Nut
3 - Einschnitt
4 - Quer- oder Kreuz-Nut
5 - Einzeldistanzstückchen
6 - Einzeldistanzstückchen
7 - Einzeldistanzstückchen
8 - Einzeldistanzstückchen
9 - Sollbruchkante
10 - Anschlagkante
11 - zinkenartiger Vorsprung
12 - zinkenartiger Vorsprung
13 - Deckel
14 - Vorrats-Nut
15 - Vorrats-Nut
16 - Zuführungs-Nut
17 - Führungssteg
18 - Unterteil
19 - buckelförmige Erhöhung
20 - Durchbruch im Deckel
21 - Radius
22
23 - Anschlagkante
24 - Saite
25 - Saite

## Patentansprüche

1. Distanzstückchen als Saitenschoner für Tennis-, Squash- und Badmintonschläger sowie Gerät zum Einsetzen der Distanzstückchen, wobei die Distanzstückchen (5, 6, 7, 8) als Führungskreuzstücke mit senkrecht zueinander verlaufenden die Saiten teilweise umfassenden Paaren von Schenkeln ausgebildet und in einer Aufnahme des Gerätes zum Einsetzen angeordnet sind, und wobei das Gerät zum Einsetzen einen mit einem Durchbruch (20) versehenen Deckel (13) sowie eine durch den Durchbruch (20) hindurchragende Einrichtung zum Vorschieben der Distanz stückchen aufweist, **dadurch gekennzeichnet, daß** die Distanzstückchen (5, 6, 7, 8) zu einem in an sich bekannter Weise mit Sollbruchstellen (3, 3ʹ, 3ʺ, 3‴) versehenen Strang (1) geformt sind, daß der Strang (1) in einer Zuführungsnut (16) des Gerätes zum Einsetzen über eine Erhebung (19) geführt ist und daß der Strang (1) durch den Durchbruch (20) im Deckel (13) hindurchragt und als Einrichtung zum Vorschieben der Distanzstückchen ausgebildet ist.

2. Distanzstückchen und Gerät zum Einbringen derselben nach Anspruch 1, **dadurch gekennzeichnet, daß** in dem Strang (1) quer zur Nut (2) halbkreisförmige Ausstanzungen (4, 4ʹ, 4ʺ, 4‴) vorgesehen und Soll bruchstellen bildende Einschnitte (3, 3ʹ, 3ʺ, 3‴) mit keil- oder rechteckförmigem querschnitt eingeformt sind.

3. Distanzstückchen und Gerät zum Einbringen derselben nach Anspruch 1, **dadurch gekennzeichnet, daß** in der Zuführungsnut (16) ein Führungssteg (17) zur lagerichtigen Orientierung des Stranges (1) vorgesehen ist.

4. Distanzstückchen und Gerät zum Einbringen derselben nach einem oder mehreren der vorhergehenden Ansprüche, **dadurch gekennzeichnet, daß** im Gerät zwei Vorratsvertiefungen (14, 15) zu einer Aufnahme von mindestens je einem Ersatzstrang vorgesehen sind.

5. Distanzstückchen und Gerät zum Einbringen derselben nach einem oder mehreren der vorhergehenden Ansprüche, **dadurch gekennzeichnet, daß** die Zuführungsnut (16) im Bereich von zinkenartigen Vorsprüngen (11, 12) endet.

6. Distanzstückchen und Gerät zum Einbringen derselben nach einem oder mehreren der vorhergehenden Ansprüche, **dadurch gekennzeichnet, daß** der vorzugsweise transparente Deckel (13) so weit vor den zinkenartigen Vorsprüngen (11, 12) endet, daß ein Distanzstückchen (5) frei entnommen werden kann.

7. Distanzstückchen und Gerät zum Einbringen derselben nach einem oder mehreren der vorhergehenden Ansprüche, **dadurch gekennzeichnet, daß** der Abstand zwischen Vorratsnutgrund und Deckelunterseite nur geringfügig größer ist als die Stranghöhe.

8. Distanzstückchen und Gerät zum Einbringen derselben nach einem oder mehreren der vorhergehenden Ansprüche, **daurch gekennzeichnet, daß** die Zuführungsnut (16) für den Strang (1) so gestaltet ist, daß bei gespreizten Saiten (24, 25) ein Distanzstückchen (5) lagerichtig die beiden Saiten teilweise übergreift.

## Claims

1. Spacers for reducing the wear of strings of tennis, squash and badminton rackets and device for inserting them, wherein the spacers (5, 6, 7, 8) are in the form of guide cross-pieces with pairs of limbs at right-angles to one another and partly embracing the strings and are arranged in a receiver in the insertion device, and wherein the insertion device has a cover (13) with an opening (20) therethrough and a device projecting through the opening (20) for advancing the spacers, characterised in that the spacers (5, 6, 7, 8) are in known manner formed into a strip (1) provided with breakage points (3, 3ʹ, 3ʺ, 3‴), in that the strip (1) is guided over a raised section (19) of a delivery groove (16), in the insertion device, and in that the strip (1) projects through the opening (20) in the cover and is formed as a device for advancing the spacers.

2. Spacers and device for inserting them, according to claim 1, characterised in that in the strip (1) transverse to the groove (2) semicircular stamped out recesses (4, 4ʹ, 4ʺ, 4‴) are provided and cut-outs (3, 3ʹ, 3ʺ, 3‴) of wedge-shaped or rectangular section forming breakage points are formed.

3. Spacers and device for inserting them, according to claim 1, characterised in that a guide rib (17) for orienting the strip (1) in the correct position is provided in the guide groove (16).

4. Spacers and device for inserting them, according to one or more of the preceding claims, characterised in that two storage recesses (14, 15) are provided in the device to hold at least one reserve strip each.

5. Spacers and device for inserting them, according to one or more of the preceding claims, characterised in that the delivery groove (16) ends in the vicinity of forked projections (11, 12).

6. Spacers and device for inserting them, according to one or more of the preceding claims, characterised in that the - preferably transparent - cover (13) ends far enough back from the forked projections (11, 12) for a spacer (5) to be freely removed.

7. Spacers and device for inserting them, according to one or more of the preceding claims, characterised in that the distance between the bottom of the storage groove and the underside of the cover is only slightly more than the height of the strip.

8. Spacers and device for inserting them, according to one or more of the preceding claims, characterised in that the delivery groove (16) for the strip (1) is so formed that with the strings (24, 25) spread out a spacer (5) partly overlaps the two strings in the correct position.

## Revendications

1. Espaceurs réduisant l'usure des cordes de raquettes de tennis, squash et badminton, et appareil de mise en place des espaceurs, les espaceurs (5, 6, 7, 8) étant réalisées en tant que pièces à guides croisés avec des paires d'ailes mutuellement perpendiculaires qui entourent partiellement les cordes, et étant agencées dans un logement de l'appareil de mise en place, et l'appareil de mise en place présentant un couvercle (13) muni d'un ajour (20) ainsi qu'un dispositif traversant cet ajour pour faire avancer les espaceurs, caractérisés par le fait que les espaceurs (5, 6, 7, 8) sont façonnés sous la forme d'une bande (1) munie, de manière connue en soi, de points d'affaiblissement pour rupture (3, 3ʹ, 3ʺ, 3‴), par le fait que la bande (1) est guidée pardessus un renflement (19), dans une rainure d'amenée (16) de l'appareil de mise en place, et par le fait que la bande (1) dépasse au travers de l'ajour (20) dans le couvercle (13) et est conçue et réalisée en tant que moyen pour faire avancer les espaceurs.

2. Espaceurs et appareil de mise en place de ceux-ci selon revendication 1, caractérisés pas le fait qu'il est prévu dans la bande (1), perpendiculairement à la rainure (2 ), des découpes à profil en demi-cercle (4, 4ʹ, 4ʺ, 4‴) et des entailles à section droite en forme de coin ou de rectangle (3, 3ʹ, 3ʺ, 3‴) formant des points d'affaiblissement pour rupture.

3. Espaceurs et appareil de mise en place de ceux-ci selon revendication 1, caractérisés par le fait qu'il est prévu, dans la rainure d'amenée (16), une nervure de guidage (17) pour l'orientation en position correcte de la bande (1).

4. Espaceurs et appareil de mise en place de ceux-ci selon une ou plusieurs des revendications précédentes, caractérisés par le fait qu'il est prévu, dans l'appareil, deux dépressions-magasins (14, 15) destinées à recevoir chacune au moins une bande de réserve.

5. Espaceurs et appareil de mise en place de ceux-ci selon une ou plusieurs des revendications précédentes, caractérisés par le fait que la rainure d'amenée (16) se termine dans la région de saillants (11, 12) du genre fourchons.

6. Espaceurs et appareil de mise en place de ceux-ci selon une ou plusieurs des revendications précédentes, caractérisés par le fait que le couvercle de préférence transparent (13) se termine avant les saillants du genre fourchons ( 11, 12 ), à une distance telle que l'on puisse prélever librement un espaceur (5 ).

7. Espaceurs et appareil de mise en place de ceux-ci selon une ou plusieurs des revendications précédentes, caractérisés par le fait que la distance entre fond de rainure-magasin et côté dessous du couvercle n'est que légèrement supérieure à la hauteur de la bande.

8. Espaceurs et appareil de mise en place de ceux-ci selon une ou plusieurs des revendications précédentes, caractérisés par le fait que la rainure d'amenée (16) de la bande (1) est configurée de façon que, deux cordes étant écartées (24, 25), un espaceur (5) en position correcte chevauche les deux cordes.
